# EUROPÄISCHE PATENTSCHRIFT

(11) **EP 1 013 987 B1**
(45) Veröffentlichungstag und Bekanntmachung des Hinweises auf die Patenterteilung: **15.08.2007**
(21) Anmeldenummer: 99124983.0
(22) Anmeldetag: 15.12.1999
(51) Int. Cl.: F21V 17/06, F21Y 103/025

(54) **Leuchte**
Lamp
Lampe

(30) Priorität: 23.12.1998 DE 19859730
(43) Veröffentlichungstag der Anmeldung: 28.06.2000
(73) Patentinhaber: Oswald, Willi Wolfgang, 79739 Schwörstadt (DE)
(72) Erfinder: Oswald, Willi Wolfgang, 79739 Schwörstadt (DE)
(74) Vertreter: Patent- und Rechtsanwaltssozietät Maucher, Börjes & Kollegen

(56) Entgegenhaltungen:
- US-A- 1 338 194
- US-A- 4 878 159
- US-A- 5 546 291
- US-A- 5 749 648

## Beschreibung

Die Erfindung bezieht sich auf eine Leuchte gemäβ dem Oberbegriff von Anspruch 1 und eine Abdeckvorrichtung für eine Leuchte gemäß dem Oberbegriff von Anspruch 11 . Man kennt bereits Leuchten, die üblicherweise zusätzlich zu einer künstlichen Lichtquelle in Form einer Glüh- oder Energiesparlampe als Befestigungsbestandteil eine Lampenfassung umfassen, in die die Lampe - wie z. B. aus der DE-PS 38 438 oder aus der US-PS 2,177,188 für eine Glühlampe bekannt - mittels Bajonettverschluss einsetzbar oder in die die Lampe einschraubbar ist. In der Beleuchtungstechnik sind Deckenleuchten (DE-PS 38 438) und Wandleuchten (US-PS 2,117,188) sowie Stehleuchten (US-PS 3,166,254) mit Leuchtenschirmen in vielfältigen Ausführungen bekannt, die je nach Ausführungsform die Leuchte vollständig oder teilweise umgeben.

Der Leuchtschirm, der gemäß der US-PS 1,735,180 direkt oder gemäß der US-PS 2,117,188 über einen Adapterring an der Lampenfassung bajonettartig gehalten sowie gemäß der DE-PS 38 438 mittels Schrauben zusätzlich gegen ein unbeabsichtigtes Lösen gesichert sein kann, dient als Reflektor oder zur Erzeugung von diffusem Licht und kann zur Vermittlung eines dekorativen Aussehens der gesamten Beleuchtungsvorrichtung auch in unterschiedlichen Formen und verschiedenen Materialien ausgeführt sein. Dabei werden häufig bei derartigen Leuchten kugel-, zylinder- oder pyramidenförmige Leuchtschirme eingesetzt, die die Leuchte und eventuell vorgesehene weitere Befestigungsmittel zumindest teilweise abdecken. Eine Beleuchtungsvorrichtung, bei der im Montagezustand lediglich der vorzugsweise kugelförmige Leuchtenschirm sichtbar und die Leuchte selbst unsichtbar ist, ist aus der internationalen Patentanmeldung WO 98/00671 bekannt.

Bei einer derartigen Leuchte oder Beleuchtungsvorrichtung besteht häufig der Wunsch, einerseits eine möglichst gleichmäßige Lichtverteilung zu erzielen, so dass keine Schattenbereiche und keine unregelmäßigen Helligkeitsbereiche entlang der gesamten Leuchtenschirmfläche auftreten. Andererseits wird häufig ein Licht in einer bestimmten Farbe gewünscht. Zur Bereitstellung von Leuchten, die ein farbiges Licht erzeugen, besteht grundsätzlich die Möglichkeit, Lampen mit verschiedenfarbigen Lampenkörpem oder einen entsprechend eingefärbten Leuchtenschirm bereitzustellen. Der Aufwand für die Herstellung und die Vorhaltung einer Vielzahl von unterschiedlichen Farbtönen ist insbesondere dann erheblich, wenn auch individuelle Farbwünsche erfüllt werden sollen. Auch ist ein Wechsel zwischen verschiedenen, individuellen Farben in nachteiliger Weise mit einem Wechsel der Lampe oder des Lampenschirms verbunden.

Darüber hinaus hängt bei einer Beleuchtungsvorrichtung die Lichtverteilung im wesentlichen von der Lampe sowie von der Form und vom Material des diese umgebenden Leuchtenschirms ab. Eine ungleichmäßige Lichtverteilung ist insbesondere bei Verwendung einer Energiesparlampe gegeben, da deren die zum Zünden der Energiesparlampe notwendige Elektronik enthaltender voluminöser Lampensockel einen vergleichsweise schwach ausgeleuchteten Schattenbereich darstellt. Eine nachträgliche Veränderung oder Verbesserung der Lichtverteilung kann auch bei einer Glüh- oder Leuchtstofflampe praktisch nicht oder nur mit erheblichem Aufwand erreicht werden.

Aus der gattungsgemäßen US-A 1,338,194 ist bereits eine Leuchte der eingangs erwähnten Art bekannt, die eine kugelförmige Haube trägt. Die kugelförmige Haube der vorbekannten Leuchte umschließt in ihrem Haubeninneren eine Glühbirne oder dergleichen Leuchtmittel, welches Leuchtmittel vorzugsweise in ein Innengewinde an einer Lampenfassung der vorbekannten Leuchte lösbar einschraubbar ist. Die Lampenfassung der vorbekannten Leuchte steht an ihrem dem Leuchtmittel abgewandten Stirnende mit einem Außengewinde derart vor, dass die vorbekannte Leuchte mit dem Außengewinde in eine übliche Lampenfassung eingeschraubt werden kann. Dabei weist die kugelförmige Haube im Vergleich zu dem im Haubeninneren befindlichen Leuchtmittel einen wesentlich größeren Außenumfang auf, um die vorbekannte Leuchte aus ästhetischen Gründen im Vergleich zu dem wesentlich kleineren Leuchtmittel erheblich leistungsfähiger und lichtstärker erscheinen zu lassen.

Der Erfindung liegt die Aufgabe zugrunde, eine Leuchte und Abdeckvorrichtung der eingangs genannten Art, insbesondere mit einer Energiesparlampe, anzugeben, mit der eine gleichmäßige Lichtverteilung erzielt wird, und die zudem in einfacher Weise als Farbleuchte verwendbar oder einsetzbar ist.

Diese Aufgabe wird erfindungsgemäß gelöst durch die Merkmale des Anspruchs 1 sowie des Anspruchs 11. Dazu sind ein auf das Außengewinde der Lampenfassung aufschraubbarer Adapterring sowie eine auf diesen aufsetzbare und die Lampe umgebende zylinderförmige Haube als austauschbarer Farbfilter vorgesehen, die als Streu- und/oder Farbfilter dient. Die Haube weist an deren Öffnungsrand eine mit dem Adapterring zusammenwirkende, formschlüssige Verbindungsstelle in Form einer Bajonettverbindung auf, die durch eine Schnappverbindung gegen unbeabsichtigtes Lösen gesichert ist. Die Verbindung wirkt nach Art eines Federrastgesperres und weist zweckmäßigerweise sowohl eine Zentrierführung als auch einen Anschlag auf.

Die Haube dient als Streufilter oder zusätzlich als Farbfilter, wobei dann lediglich die Haube in dem gewünschten Farbton eingefärbt ist, während der Leuchtenschirm selbst farblos ausgeführt ist. Die Haube besteht dazu vorzugsweise aus Polycarbonat als spezielles thermoplastisches Polymer. Die Verwendung von amorphem Polycarbonat für die Haube hat erkanntermaßen für deren Funktion den wesentlichen Vorteil, dass es einerseits als Ausgangsprodukt transparent und farblos ist und andererseits in praktisch jeden Farbton eingefärbt werden kann. Darüber hinaus weist die aus Polycarbonat durch Spritzgießen, Extrudieren oder Warmumformen hergestellte Haube eine hohe Festigkeit und Steifigkeit sowie Härte auf und besitzt gleichzeitig gute elektrische Isoliereigenschaften. Sie ist au-βerdem besonders beständig gegenüber Witterungs- und Strahlungseinflüssen. Auch ist durch Bedrucken oder Materialisieren eine Oberflächenveredelung zur Erzielung der gewünschten Streueigenschaften in einfacher Weise möglich. Bei der Herstellung als Farbfilter wird in den während der Herstellung flüssigen Kunststoff (Polycarbonat) der Farbstoff eingemischt, wobei ein Schneckengetriebe für eine gleichmäßige Vermischung sorgt. In Versuchen konnten Einfärbungen in mehr als 250 unterschiedlichen Farbtönen erfolgreich durchgeführt und entsprechende Hauben als Farbfilter hergestellt werden.

Die Verbindung zwischen dem auf die Lampenfassung aufschraubbaren Adapterring und der Haube ist eine Kombination aus einer formschlüssigen, lösbaren Bajonettverbindung als spezielle Renkverbindung und einer Schnappverbindung. Dabei ist die Haube in Eingriff- oder Eindrehstellung mit dem Adapterring zweckmäßigerweise an einen Anschlag geführt und gegen ein unbeabsichtigtes Lösen in beide Drehrichtungen, d.h. in Eindrehrichtung und in Ausdrehrichtung, gesichert. Somit kann die Haube durch Drehung entgegen der Eindrehrichtung nach Überwindung des Schnappgesperres gelöst und von der Lampenfassung abgehoben werden, während ein Überdrehen in Eindrehrichtung durch den Anschlag verhindert ist.

Die Leuchte wird zweckmäßigerweise in Verbindung mit einer Energiesparlampe eingesetzt. Daher ist die Haube in vorteilhafter Ausgestaltung zylinderförmig ausgebildet und weist ein dem offenen Fußende gegenüberliegendes abgerundetes Kopfende auf. Der Radius der Abrundung am Frei- oder Kopfende der Haube ist im Hinblick auf die gewünschte gleichmäßige Lichtstreuung optimierbar. Da insbesondere bei einer Energiesparlampe die Lichtstreuung erkanntermaßen auch vom Abstand zwischen dem Leuchtkörper der Lampe und der Haubenwandung abhängt, umgibt die Haube in vorteilhafter Ausgestaltung die Lampe über den wesentlichen Teil dessen Länge mit gleichbleibendem, möglichst geringem, vorzugsweise minimierten Abstand.

In weiterer zweckmäßiger Ausgestaltung sind an dem Adapterring zugewandten Öffnungsrand der Haube eine Anzahl von am Umfang verteilt angeordneten und radial nach außen gerichteten Halteelementen vorgesehen. Diese sind in der Verbindung mit dem Adapter in an diesem angeordnete Hakenelemente infolge der Eindrehbewegung eingeschoben. Dazu sind zweckmäßigerweise als statische Bestimmung der Verbindung drei Halteelemente und drei mit diesen korrespondierender Hakenelemente vorgesehen, die am Umfang der Haube bzw. am Umfang des Adapterrings gleichmäßig verteilt angeordnet sind.

Jedes Hakenelement des Adpaterrings ist zweckmäßigerweise aus einem über dessen Auflage- oder Aufstandsfläche für die Haube axial hinausragenden Längssteg sowie aus einem an diesen freiendseitig angeformten, radial nach innen gerichteten Quersteg gebildet. Während im Unterschied zur üblichen Schnappverbindung das Schaltelement durch das an den Öffnungsrand der Haube angeformte und somit rückfedernde Halteelement gebildet ist, ist die Gegenfläche der Schnappverbindung am Längssteg realisiert. Dieser weist dazu an dessen Innenseite ein radial nach innen gerichtetes Formelement in Form einer punkt- oder linienförmigen Wulst auf, die sich in Axial- oder Längsrichtung der Leuchte erstreckt. Das Schaltelement in Form des Haltelements an der Haube weist eine mit der Wulst korrespondierende radial nach innen gerichteten Aufnahmenut oder eine Ausrundung auf.

Der Adapterring ist in zweckmäßiger Ausgestaltung durch einen zylinderförmigen Schaft mit einem mit dem Außengewinde der Lampenfassung korrespondierenden Innengewinde gebildet. Dabei ist an den Schaft eine kreisringförmige Trägerplatte mit zentraler Durchgangsöffnung angeformt. Der Radius der Durchgangsöffnung ist derart gewählt, dass der Adapterring beim Aufschrauben auf die Lampenfassung am Rand der Einschrauböffnung für die Lampe anschlägt. Zweckmäßigerweise ist der Durchmesser der Durchgangsöffnung gleich dem Innendurchmesser der Lampenfassung, so dass die Lampe bei aufgeschraubten Adapterring ungehindert durch dessen Durchgangsöffnung hindurch geführt und in das Innengewinde der Lampenfassung eingeschraubt werden kann.

Der Adapterring besteht vorzugsweise aus Kunststoff. Er weist außerdem im Bereich dessen Auflage oder Aufstandsfläche für die Haube eine Anzahl von Durchgangsbohrungen auf. Dadurch ist gewährleistet, dass beim Betrieb der Leuchte die Wärme aus dem Innenraum der Haube über die Durchgangsbohrungen abströmen kann.

Die Haube bildet in deren Verbindung mit dem Adapterring somit eine Abdeckvorrichtung für eine aus einem Lampensockel mit Außengewinde und einer Lampe bestehenden Leuchte. Die auch als Streufilter einsetzbare Haube ist als Farbfilter mit einfachen Handgriffen gegen eine andersfarbige, jedoch zumindest hinsichtlich deren Bajonettansatz gleichartig ausgestaltete Haube austauschbar, während der Adapterring mit dessen korrespondierendem Bajonettansatz nur einmalig bereitzustellen ist.

Die mit der Erfindung erzielten Vorteile bestehen insbesondere darin, dass durch Bereitstellung eines auf eine herkömmliche Lampenfassung für eine Glüh- oder Energiesparlampe aufschraubbaren kragenförmigen Schraub- oder Adapterring einerseits sowie eine auf diesen aufsetzbare, die Lampe umgebende und mit dem Adapterring nach Art einer kombinierten Schnapp- und Renkverbindung durch Drehbewegung verrastbare Haube andererseits praktisch jede Leuchte auch nachträglich mit einem Streu- und Farbfilter in besonders einfacher Weise versehen werden kann. Aufgrund der geringen, vorzugsweise an die Form einer Energiesparlampe angepassten Abmessungen der Haube kann praktisch jede beliebige Leuchte unter Weiterverwendung deren Leuchtenschirm mit einem solchen Farbfilter nachgerüstet werden. Ist dabei die Haube weiß oder sehr hell eingefärbt, so kann diese auch als reiner Streufilter eingesetzt werden.

Der Farbfilter ist in besonders einfacher Weise gegen einen solchen Streufilter oder ein Farbfilter mit anderem Farbton auswechselbar. Dazu wird zunächst die Haube durch Drehbewegung in Ausdrehrichtung vom Adapterring gelöst und von der Leuchte abgenommen. Anschließend wird eine anders farbige Haube auf den Adapterring aufgesetzt und mit diesem durch Drehbewegung verrastet. Durch Bereitstellung eines Adapterrings und einer einzelnen oder einer Anzahl von Hauben unterschiedlicher Farbtöne kann eine entsprechend ausgestaltete Leuchte sowohl als solche als auch innerhalb einer bereits vorhandenen Beleuchtungsvorrichtung und somit universell eingesetzt werden.

Nachfolgend werden Ausführungsbeispiele der Erfindung anhand einer Zeichnung näher erläutert. Darin zeigen:
- FIG 1: in perspektivischer Explosionsdarstellung eine Leuchte mit einem Adapterring und einer Haube als Streu- und/oder Farbfilter,
- FIG 2a-2c: den Adapterring aus FIG 1 in Draufsicht, im Schnitt entlang der Linie A-A bzw. im Ausschnitt Z der FIG 2a, und
- FIG 3a-3c: die Haube aus FIG 1 in Seitenansicht, im Schnitt entlang der Linie B-B in FIG 3a bzw. im Ausschnitt Y aus FIG 3b.

Einander entsprechende Teile sind in allen Figuren mit den gleichen Bezugszeichen versehen.

Die in FIG 1 in Explosionsdarstellung gezeigte Leuchte 1 umfasst eine Lampe 2 und eine Lampenfassung 3 sowie eine die Lampe 2 im Montagezustand ummantelnde zylinderförmige Haube 4 und einen Adapterring 5. Die Lampenfassung 3 weist ein Außengewinde 6 und ein Innengewinde 7 auf. Die Lampe 2 ist im Ausführungsbeispiel eine Energiesparlampe mit zwei U-förmig gebogenen Leucht- oder Entladungsrohren 8. Diese sind in ein Gehäuse 9 geführt, das die zum Zünden der Energiesparlampe notwendige Elektronik enthält. Am Fußende der Energiesparlampe 2 ist ein mit einem Außengewinde 10 versehener Lampensockel 11, z. B. ein Schraubsockel E27, vorgesehen, mit dem die Lampe 2 in das korrespondierende Innengewinde 7 der Lampenfassung 3 einschraubbar ist.

Im zusammengesetzten Zustand ist der Adapterring 5 über dessen mit dem Außengewinde 6 der herkömmlichen Lampenfassung 3 korrespondierendes Innengewinde 12 auf diese aufgeschraubt. Nach Einschrauben der Lampe 2 in die Lampenfassung 3 wird die Haube 4 in Aufsetzrichtung 17 über die Lampe 2 gestülpt und auf eine vom Adapterring 5 gebildete Aufsetz- oder Aufstandsfläche 13 aufgesetzt. Am Öffnungsrand 14 der Haube 4 einerseits und im Bereich der Aufstandsfläche 13 des Adapterrings 5 andererseits sind korrespondierende Verbindungselemente 15 bzw. 16 vorgesehen, die eine Verbindungsstelle in Form einer Renk- oder Bajonettverbindung bilden. Durch Drehbewegung der Haube 4 im Uhrzeigersinn in Eindrehrichtung 18 wird eine kraft- und formschlüssige, lösbare Verbindung zwischen der an der Verbindungsstelle rotationssymmetrisch gestalteten Haube 4 und dem ebenfalls rotationssymmetrisch gestalteten Adapterring 5 hergestellt. In der Bajonettverbindung 15,16 sind die Haube 4 und der Adapterring 5 axial ineinander gefügt. In dieser Füge- oder Bajonettverbindung 15,16 weisen der Adapterring 5 über dessen Innengewinde 12 und die Haube 4 bezüglich deren Eindrehrichtung 18 denselben Drehsinn auf, so dass bei einer Drehung der Haube 4 oder des Adapterrings 5 dieser bzw. die Haube 5 nicht gelöst wird. Da das Außengewinde 6 des Lampensockels 3 üblicherweise ein Rechtsgewinde ist, entspricht auch die Eindrehrichtung 18 einer Rechtsdrehung.

Zur Sicherung gegen unbeabsichtigtes Lösen der Verbindung 15,16 sind die Haube 4 und der Adapterring 5 infolge der gegenseitigen Verdrehung ineinander verhakt und somit formschlüssig gesichert. Dazu weist gemäß FIG 2a, die den Adapterring 5 in Draufsicht zeigt, dieser vorzugsweise drei gleichmäßig über die Aufstandsfläche 13 und somit an dessen Umfang verteilt angeordnete Hakenelemente 16 auf. Ein solches Hakenelement 16 zeigt FIG 2b in einer Schnittdarstellung entlang der Linie A-A aus FIG 2a. In FIG 2c, die einen Ausschnitt Z aus FIG 2a in größerem Maßstab zeigt, ist ein solches Hakenelement 16 im Schnitt dargestellt.

Wie FIG 2b zeigt, ist das oder jedes Hakenelement 16 im Bereich der Aufstandsfläche 13 an eine kreisringförmige Trägerplatte 20 angeformt, die zusammen mit einem mit diesem einstückig verbundenen zylinderförmigen Schaft 21 den Adapterring 5 bildet. Der Schaft 21 trägt auf dessen Innenseite das Innengewinde 12 des Adapterrings 5. Die angeformten Hakenelemente 16 sind durch einen sich in Längsrichtung der Leuchte 1, d. h. entgegen der Aufsetzrichtung 18 der Haube 4, erstreckenden und senkrecht aus der Aufstandsfläche 13 herausragenden axialen Längssteg 22 und einen an dessen Freiende angeformten Quersteg 23 gebildet, der radial nach innen gerichtet ist. Auf der Innenseite trägt der Längssteg 22 des Hakenelements 16 eine radial nach innen gerichtete Wulst 24, deren halbkreisförmige abgerundete Form aus FIG 2c vergleichsweise deutlich ersichtlich ist. Die Wulst 24 bildet die Gegenfläche einer Schnappverbindung zwischen der Haube 4 und dem Adapterring 5.

Der Adapterring 5 weist eine zentrale Durchgangsöffnung 25 auf, die die Trägerplatte 20 derart durchsetzt, dass im Übergangsbereich zwischen dem zylinderförmigen Schaft 21 und der Trägerplatte 20 ein nach innen gerichteter Anschlagkragen 26 gebildet ist. Der Innendurchmesser d₁ der Durchgangsöffnung 25 der Trägerplatte 20 ist daher kleiner als der Außendurchmesser dₐ und kleiner als der Innendurchmesser dᵢ des Schaftes 21 des Adpaterrings 5. Der Durchmesser d₁ der Durchführungsöffnung 25 ist vorzugsweise gleich dem Innendurchmesser d'ᵢ der Lampenfassung 3 an deren Einschrauböffnung 19 (FIG 1). Bei aufgeschraubtem Adapterring 5 ist somit einerseits die Einschrauböffnung 19 der Lampenfassung 3 vollständig frei zum Einschrauben der Lampe 2. Andererseits wird die Drehbewegung des Adapterrings 4 aufgrund des Anschlagens der Trägerplatte 20 an der Einschrauböffnung 19 der Lampenfassung 3 blockiert und somit ein Weiterdrehen des Adapterrings 5 verhindert.

Der Adapterring 5 weist außerdem eine Anzahl von Durchgangsbohrungen 27 auf, die dessen Aufstandsfläche 13 durchsetzen. In FIG 2a sind zwei im Winkelabstand von 120° zueinander angeordnete Durchgangsbohrungen 27 dargestellt. Die Durchgangsbohrungen 27 dienen zur Wärmeabfuhr aus dem bei aufgesetzter Haube 5 zwischen dieser und der Leuchte 7 gebildeten Innenraum 28 (FIG 1).

Die Figuren 3a bis 3c zeigen die Haube 4 in Seitenansicht, im Schnitt entlang der Linie B-B aus FIG 2a bzw. im Ausschnitt Y aus FIG 2b mit einem Halteelement 15 in größerem Maßstab. Wie insbesondere aus den FIG 3b und 3c ersichtlich ist, bilden die außen am Öffnungsrand 14 der Haube 4 angeformten Halteelemente 15 das Schaltelement zur Schlußerzeugung, während die flexible Haubenwandung die Feder und damit den Kraftspeicher zur Erzeugung der Einschnappbewegung der Schnappverbindung darstellt. Wie aus FIG 3a ersichtlich ist, fluchten die Halteelemente 15 an deren Unterseite mit dem Öffnungsrand 14 der Haube 4 und bilden somit bei auf den Adapterring 5 aufgesetzter Haube 4 mit dessen Trägerplatte 20 einen Flächenkontakt. Die Halteelemente 15 sind jeweils mit einer abgerundeten, vorzugsweise etwa 0,5 mm tiefen, radial nach innen gerichteten Ausnehmung 29 versehen. Diese korrespondiert in der kombinierten Bajonett- und Schnappverbindung geometrisch exakt mit der am jeweiligen Hakenelement 16 des Adapterrings 5 angeformten Wulst 24. Die Halteelemente 15 der Haube 4 und die Hakenelemente 16 des Adapterrings 5 bilden somit in der Schnappverbindung einen Punkt- oder Linienkontakt, während in der Bajonettverbindung ein beidseitiger Flächenkontakt der Halteelemente 15 mit den Hakenelementen 16 einerseits und mit der Aufstandsfläche 13 andererseits gebildet ist.

Bei Eindrehen der Halteelemente 15 in die korrespondierenden Hakenelemente 16 des Adapterrings 5 bewirken der Längssteg 22 und der Quersteg 23 des jeweiligen Hakenelements 16 eine Zentrierung und Führung der Halteelemente 15 der Haube 4 sowohl in Umgangsrichtung 18 der rotationssymmetrisch gestalteten Verbindungsstelle als auch in Axialrichtung 17. Dabei wird das jeweilige Halteelement 15 entlang der entsprechenden Wulst 24 geführt, und die Haube 4 wird im Bereich deren Öffnungsrand 14 radial nach innen vorgespannt. Sobald die jeweilige Ausnehmung 29 infolge der Drehbewegung mit der Wulst 24 fluchtet, federt der Öffnungsrand 14 der Haube 4 in der entsprechenden Drehstellung radial nach außen zurück, so dass die Wulst 24 in die jeweilige Ausnehmung 29 einrastet. Dadurch ist eine lösbare, jedoch gegen unbeabsichtigtes Lösen gesicherte Schnappverbindung hergestellt.

Um ein Überdrehen der Haube 5 in Eindrehrichtung 18 zu verhindern, ist an dem oder jedem Hakenelement 16 des Adapterrings 5 ein Anschlag 30 (FIG 1 und 2c) in Form eines an den Längssteg 22 angeformten radial nach innen gerichteten Anschlagstegs 31 vorgesehen. Das oder jedes Hakenelement 16 ist dabei durch den Anschlagsteg 31 an einer Längsseite verschlossen.

Ebenso wie die Haube 4 besteht auch der Adpaterring 5 vorzugsweise aus Kunststoff. Die Haube 4 besteht zweckmäßigerweise aus Polycarbonat, das ein thermoplastisches Polymer mit der allgemeinen Strukturformel ist.

Die Verwendung von Polycarbonat hat einerseits herstellungstechnische Vorteile und ermöglicht andererseits in einfacher und zuverlässiger Weise die Erfüllung der bezüglich der Haube 4 gewünschten Eigenschaften, insbesondere eine gleichmäßige Lichtverteilung der Leuchte 1. So wird in der Verwendung der Leuchte 1 in einer aus der internationalen Patentanmeldung WO 98/00671 bekannten Kugelleuchte vorteilhafterweise erreicht, dass keine Schattenbereiche und keine ungleichmäßigen Helligkeitsbereiche entlang der gesamten Kugeloberfläche des transparenten, trüben oder milchigen Leuchtenschirms auftreten.

Darüber hinaus kann bei Verwendung von Polycarbonat als Ausgangsprodukt zur Herstellung der Haube 5 eine Einfärbung der Haube in praktisch jedem beliebigen Farbton erfolgen. Eine derart eingefärbte Haube 4 dient dann gleichzeitig als Streufilter und als Farbfilter.

Ferner eignet sich Polycarbonat als Ausgangsprodukt zur Herstellung der Haube 4 insbesondere aufgrund dessen hoher Festigkeit und Steifheit, was sich insbesondere bezüglich der Schnappverbindung besonders vorteilhaft auswirkt. In der Schnappverbindung übt nämlich die Haube 4 die Funktion der Feder oder des Kraftspeichers zur Erzeugung der Schnappbewegung der Halteelemente 15 aus.

Eine weitere, im Hinblick auf die Streuwirkung besonders vorteilhafte konstruktive Ausgestaltung der Haube 4 besteht einerseits in einer Ab- oder Verrundung 32 deren Kopfende 33. Diese Abrundung 32 ist aus den Figuren 1 und 3a ersichtlich. Der Rundungsradius R ist empirisch ermittelt und beträgt vorzugsweise 10 mm. Ein weiterer für die Streueigenschaft der Haube 4 relevanter Parameter ist der Abstand w, d. h. die lichte Weite, zwischen der Haube 4 und der Lampe 2 (FIG 1). Der Abstand w ist dabei praktisch minimiert, indem der Abstand w' im Bereich des Gehäuses 9 der Lampe 4 derart gering bemessen ist, dass einerseits die Haube 4 mit hinreichendem Spiel über das Lampengehäuse 9 gestülpt werden kann. Andererseits ist eine Wärmeabführung aus dem Innenraum 28 entlang des durch den Abstand w' festgelegten Ringraums zwischen der Haube 4 und dem Lampengehäuse 9 sowie über die Durchgangsbohrungen 27 gewährleistet.

## Patentansprüche

1. *Leuchte mit einer ein Außengewinde (6) aufweisenden Lampenfassung (3), in die eine Lampe (2), insbesondere eine Energiesparlampe, einschraubbar ist, mit*
- *einem auf das Außengewinde (6) der Lampenfassung (3) aufschraubbaren Adapterring (5), welcher ein Innengewinde (12) **aufweist** und*
- *einer die* Lampe (2) *umgebenden und* als *austauschbarer Farbfilter ausgebildeten Haube (4), die mit ihrem Öffnungsrand mit dem Adapterring (5) verbindbar ist,* ***dadurch gekennzeichnet,* daß**
- *die Haube (4) mit ihrem Öffnungsrand auf den Adapterring (5) aufsetzbar ist,*
- *die Haube (4) mit dem Adapterring (5) durch eine kombinierte Bajonett- und Schnappverbindung (15,16,24,29) verbindbar ist, und*
- ***das Innengewinde (12) des Adapterringes (5) einen Drehsinn aufweist, der der Eindrehrichtung (18) der Haube (4) im Uhrzeigersinn bei deren Verbindung (15,16) mit dem Adapterring (5) entspricht.***

2. Leuchte nach Anspruch 1, **dadurch gekennzeichnet, dass** die Haube (4) zylinderförmig ist und ein dem Öffnungsrand (14) gegenüberliegendes abgerundetes Kopfende (33) aufweist, wobei die Haube (4) die Lampe (2) über den wesentlichen Teil dessen Länge mit gleichbleibendem Abstand (w,w') umgibt

3. Leuchte nach Anspruch 1 oder 2, **dadurch gekennzeichnet, dass** die Haube (4) aus Polycarbonat besteht.

4. Leuchte nach einem der Ansprüche 1 bis 3, **dadurch gekennzeichnet, dass** die Haube (4) in Eingriffsstellung mit dem Adapterring (5) an einen Anschlag (30,31) geführt ist.

5. Leuchte nach einem der Ansprüche 1 bis 4, **dadurch gekennzeichnet, dass** die Haube (4) am dem Adapterring (5) zugewandten Öffnungsrand (14) eine Anzahl von am Umfang verteilt angeordneten und radial nach außen gerichteten Halteelementen (15) aufweist, die in der Verbindung mit dem Adapterring (5) in an diesem angeordnete Hakenelemente (16) durch eine Drehbewegung eingeschoben sind.

6. Leuchte nach Anspruch 5, **dadurch gekennzeichnet, dass** das Hakenelement (16) des Adapterrings (5) aus einem über dessen Auflagefläche (13) für die Haube (4) axial hinausragenden Längssteg (22) sowie aus einem an diesen angeformten und radial nach innen gerichteten Quersteg (23) gebildet ist, wobei der Längssteg (22) an dessen die Gegenfläche der Schnappverbindung bildenden Innenseite ein Formelement (24) aufweist, das in der Verbindung in eine radial nach innen gerichtete Aufnahmenut (29) des Halteelements (15) der Haube (4) eingreift.

7. Leuchte nach einem der Ansprüche 1 bis 6, **dadurch gekennzeichnet, dass** der Adapterring (5) einen zylinderförmigen Schaft (21) mit einem mit dem Außengewinde (6) der Lampenfassung (3) korrespondierenden Innengewinde (12) und eine an diesen angeformte kreisringförmige Trägerplatte (20) mit einer zentralen Durchgangsöffnung (25) aufweist.

8. Leuchte nach Anspruch 7, **dadurch gekennzeichnet, dass** der Durchmesser (d₁) der Durchgangsöffnung (25) kleiner ist als der Außendurchmesser (dₐ) der Lampenfassung (3).

9. Leuchte nach Anspruch 7 oder 8, **dadurch gekennzeichnet, dass** der Durchmesser (d₁) der Durchgangsöffnung (25) kleiner oder gleich dem Innendurchmesser (dᵢ) der Lampenfassung (3) ist.

10. Leuchte nach einem der Ansprüche 1 bis 9, **dadurch gekennzeichnet, dass** der Adapterring (5) mindestens eine zu dessen Durchgangsöffnung (25) radial nach außen versetzte Durchgangsbohrung (27) aufweist.

11. *Abdeckvorrichtung umfassend einen Adapterring (5) und eine Haube (4) für eine Leuchte mit einer ein Aussengewinde (6) aufweisenden Lampenfassung (3), insbesondere für eine* Energiesparlampe *(4),*
- *wobei der Adapterring (5) ein Innengewinde (12) aufweist, mit dem er auf eine Lampenfassung (3) aufschraubbar ist, und*
- *wobei die Haube (4) als austauschbarer Farbfilter und zylinderförmig ausgebildet ist, **dadurch gekennzeichnet, daß***
- *die Haube (4) mit dem Adapterring (5) nach Art eines Federrastgesperres in Form einer kombinierten Bajonett- und Schnappverbindung (15,16;24,29) verbindbar ist,*
- *wobei durch eine Drehbewegung der Haube (4) im Uhrzeigersinn in **Eindrehrichtung eine kraft- und formschlüssige lösbare Verbindung zwischen Haube und Adapterring hergestellt wird.***

## Claims

1. Lamp with a lamp socket (3) having an external thread (6), into which a bulb (2), particularly an energy saving bulb, can be screwed, with
- an adapter ring (5) that can be screwed onto the external thread (6) of the lamp socket (3), said adapter ring (5) having an internal thread (12), and
- a cover (4) surrounding the bulb (2) and constructed as an exchangeable colour filter, which can be connected by its opening edge to the adapter ring (5), **characterised in that**
- the cover (4) can be placed with its opening edge onto the adapter ring (5),
- the cover (4) can be connected to the adapter ring (5) by a combined bayonet and snap-fit connection (15, 16, 24, 29), and
- the internal thread (12) of the adapter ring (5) has a direction of rotation which corresponds to the direction of screwing in (18) of the cover (4) in the clockwise direction during connection (15, 16) to the adapter ring (5).

2. Lamp according to claim 1, **characterised in that** the cover (4) is cylindrical and comprises a rounded head end (33) located opposite the opening edge (14), the cover (4) surrounding the lamp (2) over the majority of its length at a constant spacing (w, w') therefrom.

3. Lamp according to claim 1 or 2, **characterised in that** the cover (4) consists of polycarbonate.

4. Lamp according to one of claims 1 to 3, **characterised in that** the cover (4) is guided to a stop (30, 31) in the position of engagement with the adapter ring (5).

5. Lamp according to one of claims 1 to 4, **characterised in that** the cover (4) comprises on the opening edge (14) facing the adapter ring (5) a number of retaining elements (15) distributed around the circumference and directed radially outwards, which in making the connection to said adapter ring (5) are pushed in a rotary action into hook elements (16) provided on said adapter ring (5).

6. Lamp according to claim 5, **characterised in that** the hook element (16) of the adapter ring (5) is formed from a longitudinal web (22) protruding axially above the contact surface (13) thereof for the cover (4), and from a transverse web (23) formed thereon and directed radially inwards, said longitudinal web (22) comprising, on its inner surface that forms the mating surface for the snap-fit connection, a shaped element (24) which, in making the connection, engages in a radially inwardly directed receiving groove (29) of the retaining element (15) for the cover (4).

7. Lamp according to one of claims 1 to 6, **characterised in that** the adapter ring (5) has a cylindrical shaft (21) with an internal thread (12) corresponding to the external thread (6) of the lamp socket (3) and a circular carrier plate (20) formed thereon, with a central through-opening (25).

8. Lamp according to claim 7, **characterised in that** the diameter (d₁) of the through-opening (25) is smaller than the external diameter (dₐ) of the lamp socket (3).

9. Lamp according to claim 7 or 8, **characterised in that** the diameter (d₁) of the through-opening (25) is smaller than or equal to the internal diameter (dᵢ) of the lamp socket (3).

10. Lamp according to one of claims 1 to 9, **characterised in that** the adapter ring (5) comprises at least one through-bore (27) which is offset radially outwards relative to the thiough-opening (25) thereof.

11. Covering device comprising an adapter ring (5) and a cover (4) for a lamp with a lamp socket (3) having an external thread (6), particularly for an energy saving bulb (4),
- wherein the adapter ring (5) has an internal thread (12) with which it can be screwed onto a lamp socket (3), and
- the cover (4) is constructed as an exchangeable colour filter and is cylindrical in shape, **characterised in that**
- the cover (4) can be connected to the adapter ring (5) in the manner of a spring latching mechanism in the form of a combined bayonet and snap-fit connection (17, 16; 24, 29),
- wherein a releasable frictional and interlocking connection is produced between the cover and the adapter ring by clockwise rotation of the cover (4) in the direction of screwing in.

## Revendications

1. Luminaire, avec une douille de lampe (3) comportant un filetage mâle (6), dans laquelle une lampe (2), en particulier une lampe à économie d'énergie peut être vissée, avec
- une bague d'adaptation (5), qui présente un filetage femelle (12), pouvant être vissée sur le filetage mâle (6) de la douille de lampe (3), et
- une calotte (4) entourant la lampe (2), conformée en filtre de couleur, remplaçable, qui peut être reliée à la bague d'adaptation (5) par son bord d'ouverture, **caractérisé en ce que**
- la calotte (4) peut être montée par son bord d'ouverture sur la bague d'adaptation (5),
- la calotte (4) avec la bague d'adaptation (5) peut être reliée à une liaison combinée à baïonnette et à encliquetage (15,16,24,29) et
- le filetage femelle (12) de la bague d'adaptation (5) présente un sens de rotation qui correspond au sens de vissage (18) dans sa liaison (15, 16) avec la bague d'adaptation (5), dans le sens horaire de la calotte (4).

2. Luminaire selon la revendication 1, **caractérisé en ce que** la calotte (4) est de forme cylindrique et comporte une extrémité frontale (33) opposée au bord d'ouverture (14) arrondie, la calotte (4) entourant la lampe (2) sur la principale partie de sa longueur, à une distance constante (w, w').

3. Luminaire selon l'une quelconque des revendications 1 ou 2, **caractérisé en ce que** la calotte (4) est constituée de polycarbonate.

4. Luminaire selon l'une quelconque des revendications 1 à 3, **caractérisé en ce que** la calotte (4) est amenée en butée (30, 31), en position de prise avec la bague d'adaptation (5).

5. Luminaire selon l'une quelconque des revendications 1 à 4, **caractérisé en ce que** la calotte (4) présente sur le bord d'ouverture (14) tourné vers la bague d'adaptation (5), une pluralité d'éléments de maintien (15), disposés de manière répartie sur la circonférence et orientés radialement vers l'extérieur, qui sont insérés par un mouvement rotatif dans la liaison avec la bague d'adaptation (5), dans les éléments à crochet (16) agencés sur ladite bague.

6. Luminaire selon la revendication 5, **caractérisé en ce que** l'élément à crochet (16) de la bague d'adaptation (5) est formé par une branche longitudinale (22) saillant axialement au-dessus de la surface d'appui (13) destinée à la calotte (4), ainsi que par une branche transversale (23) moulée sur ladite branche longitudinale et orientée radialement vers l'intérieur, la branche longitudinale (22) présentant sur son côté intérieur formant la contre-surface de la liaison encliquetable, un élément moulé (24) qui s'engage dans la liaison, dans une rainure réceptrice (29) de l'élément de maintien (15) de la calotte (4), orientée radialement vers l'intérieur.

7. Luminaire selon l'une quelconque des revendications 1 à 6, **caractérisé en ce que** la bague d'adaptation (5) comporte un corps (21) de forme cylindrique avec un filetage femelle (12) correspondant au filetage mâle (6) de la douille de lampe (3) et une plaque support (20) en forme de couronne, moulée sur celle-ci, avec une ouverture traversante (25) centrale.

8. Luminaire selon la revendication 7, **caractérisé en ce que** le diamètre (d₁) de l'ouverture traversante (25) est inférieur au diamètre extérieur (dₐ) de la douille de lampe (3).

9. Luminaire selon l'une quelconque des revendications 7 ou 8, **caractérisé en ce que** le diamètre (d₁) de l'ouverture traversante (25) est inférieur ou égal au diamètre intérieur (dᵢ) de la douille de lampe (3).

10. Luminaire selon l'une quelconque des revendications 1 à 9, **caractérisé en ce que** la bague d'adaptation (5) présente au moins un orifice de passage (27) décalé radialement vers l'extérieur par rapport à l'ouverture traversante (25) de ladite bague.

11. Dispositif de recouvrement comprenant une bague d'adaptation (5) et une calotte (4) pour un luminaire, avec une douille de lampe (3) comportant un filetage mâle (6), en particulier pour une lampe à économie d'énergie (4),
- la bague d'adaptation (5) présentant un filetage femelle (12) à l'aide duquel elle peut être vissée sur une douille de lampe (3), et
- la calotte (4) étant conformée en filtre de couleur remplaçable et de forme cylindrique, **caractérisé en ce que**
- la calotte (4) peut être assemblée à la bague d'adaptation (5), à la manière d'un dispositif d'encliquetage souple, sous la forme d'une liaison combinée à baïonnette et à encliquetage (15,16,24,29),
- une liaison à force et par complémentarité de formes, amovible, étant réalisée entre la calotte et la bague d'adaptation, par un mouvement de rotation de la calotte (4) dans le sens horaire.
